# EUROPÄISCHE PATENTSCHRIFT

(11) **EP 0 376 913 B1**
(45) Veröffentlichungstag und Bekanntmachung des Hinweises auf die Patenterteilung: **28.06.1995**
(21) Anmeldenummer: 89890326.5
(22) Anmeldetag: 19.12.1989
(51) Int. Cl.: E05F 15/20

(54) **Automatische Tür, die mittels Lichtschranken gesichert ist**
Automatic door protected by light barriers
Porte automatique, protégée par un barrage photo-électrique

(30) Priorität: 19.12.1988 AT 3077/88
(43) Veröffentlichungstag der Anmeldung: 04.07.1990
(73) Patentinhaber: WIENER METALLWERK GESMBH., A-2100 Korneuburg/Leobendorf (AT)
(72) Erfinder: Gemeinböck, Gerhard, A-1220 Wien (AT)
(74) Vertreter: Widtmann, Georg, Dipl.-Ing. Dr. techn.

(56) Entgegenhaltungen:
- DE-A- 2 103 085
- DE-A- 2 548 465
- GB-A- 2 175 348
- US-A- 3 430 052
- US-A- 4 621 452
- US-A- 4 706 227

## Beschreibung

Die Erfindung bezieht sich auf eine Tür mit einer automatischen Einrichtung zum Öffnen und Schließen derselben über einen Auslöser sowie einer Lichtschranke.

Aus den DE-A-21 03 085 bzw. US-A-4,621,452 wird ein Lichtschranken, welcher ein oder mehrere Sensoren bzw. Lichtquellen aufweist, bekannt. Die Tür bzw. Türen werden bei Annäherung durch Unterbrechen des Lichtstrahles mit dem Eintritt von Personen und Gegenständen betätigt. Es soll durch Vorsehen verschiedener Lichtstrahlenwege verhindert werden, daß Personen oder Sachen, die sich im Schließbereich der Tür befinden, durch vorzeitiges Schließen der Tür beeinträchtigt werden. Einer derartigen Einrichtung haftet der Nachteil an, daß sowohl ein Mechanismus zum Öffnen durch den Benützer als auch eine Öffnungseinrichtung über den Lichtschranken vorhanden sein muß.

Der vorliegenden Erfindung ist die Aufgabe gestellt, eine möglichst einfache Vorrichtung zum Öffnen und Schließen von Türen zu schaffen, die sowohl einen Lichtschranken als auch eine Vorrichtung zum willkürlichen Öffnen und Schließen der Tür aufweist.

Die erfindungsgemäße Tür mit einer automatischen Einrichtung zum Öffnen und Schließen derselben über einen Auslöser sowie einer Lichtschranke mit einem Lichtstrahl zum Verhindern der Schließbewegung und/oder zum wieder Öffnen derselben, besteht im wesentlichen darin, daß ein über den Auslöser betätigbarer Unterbrecher den Lichtstrahl unterbricht. Mit einer derartigen Konstruktion kann eine Lichtschrankensicherung einer Tür auch zum willkürlichen Öffnen derselben eingesetzt.

Ist der Auslöser am Türblatt befestigt und weist einen Reflektor mit in Lichtstrahlrichtung vor diesem anordenbaren verschiebbaren bzw. verdrehbaren Abdeckung auf, so sind keine Kabelverbindungen oder Schleifkontakte zwischen Türblatt und Türrahmen erforderlich.

Bei einem knapp über den Boden verlaufenden Lichtstrahl des Lichtschrankens ist eine besonders einfache Konstruktion dann gegeben, wenn der Auslöser in Griffhöhe am Türblatt angeordnet, und der Unterbrecher im Bereich zwischen Auslöser und dem begangenen Boden angeordnet ist, wobei der Auslöser über ein Gestänge den Unterbrecher betätigt.

Eine besonders einfache konstruktive Lösung liegt dann vor, wenn der Lichtschranken, wie an sich bekannt, einen Lichtsender und einen Lichtempfänger aufweist, welcher gemeinsam am Türkasten in Höhe der Griffhöhe und dem begangenen Boden angeordnet sind, und der betätigbare Reflektor am Türblatt in gleicher Höhe wie der Lichtsender befestigt ist, und der Auslöser gemeinsam mit dem Unterbrecher, insbesondere Umlenkreflektor, in Griffhöhe am Türblatt angeordnet und der Empfänger, insbesondere in gleicher Höhe, angebracht ist.

Weist jede Tür einen Schalter zum getrennten Abschalten der Lichtquelle auf, so kann eine Freigabe zur Benützung der Tür auf besonders einfache Weise ermöglicht werden.

Im folgenden wird die Erfindung anhand der Zeichnungen näher erläutert.

Es zeigen:
- Fig. 1: eine Einrichtung zur Reflexionsverhinderung.
- Fig. 2: eine Variante einer Einrichtung zur Reflexionsverhinderung.
- Fig. 3 - 7: mögliche erfindungsgemäße Ausführungen.

Der Reflektor 1 ist im Gehäuse 2 an der zur Lichteinfallrichtung normal stehenden Rückwand 4 angeordnet. Die Abdeckung 3 ist im Lager 5 drehbar aufgehängt. An den beiden Seitenwänden 6 sind in Konsolen 7 die Drucktaster 8 verschieblich gelagert. Wenn sie nach innen geschoben werden, schwenken sie mittels des Stabes 9 die Abdeckung 3 aus. Eine Feder 10 schiebt den Drucktaster 8 nach Beendigung des Eindrückens wieder in die Ausgangslage zurück.

Die Klappe 3 wird durch die Rückholfeder 11 gegen den Anschlag 12 gedrückt und befindet sich in dieser Stellung parallel zum Lichteinfall. Das Gehäuse 2 ist im Türblattrahmen 13 untergebracht. Die in Lichteinfallsrichtung gesehene, dem Gehäuse vorgelagerte Dichtung 14 ist im Bereich des Gehäuseabschlußdeckels 15 mit einer Öffnung versehen.

Fig. 2 zeigt eine Variante einer Einrichtung zur Reflexionsverhinderung, die mit einem verdrehbaren Reflektor 101 ausgesrüstet ist, welcher mittels der Schwenkgriffe 102 verdrehbar ist. Die Rückstellfeder 103 drückt in der Normalstellung den Reflektor 101 gegen den Puffer 104 und ermöglicht in dieser Stellung die Reflexion der Lichtstrahlen. Der Reflektor 101 ist auf der Welle 105 befestigt und im Gehäuse 106 gelagert. Das Gehäuse 106 ist im Türblattrahmen 107 untergebracht.

Fig. 3 zeigt eine mögliche Anordnung mit Reflexionsverhinderungseinrichtung, wobei sowohl die Lichtsender-/Empfängereinheit 20, wie auch die Reflexionsverhinderungseinrichtung 21 in Griffhöhe im Bereich des Türgriffes 22 am Türblatt 13 angeordnet sind.

In Fig. 4 die Lichtsender-/Empfängereinheit 23 in Nähe des Bodens am nicht dargestellten Türrahmen angeordnet. Der Lichtstrahl wird durch einen Umlenkreflektor 25, der im Türblatt 26 befestigt ist, zur Reflexionsverhinderungseinrichtung 27 umgelenkt.

Fig. 5 zeigt eine Anordnungsvariation, bei der der Empfänger 28 der Lichtschrankensicherung in Griffhöhe und der Sender 29 in Bodenhöhe befestigt ist und in der Reflexionsverhinderungseinrichtung 24 an Stelle eines Spiegels ein Spiegelprisma verwendet wird.

Fig. 6 zeigt eine Anordnungsvariante, bei der der Auslöser 30 getrennt von der Reflexionsverhinderungseinrichtung 31 in Griffhöhe angeordnet ist und die Reflexionsverhinderungseinrichtung 31 in Höhe der Lichtsender-/Empfängereinheit 32 des Lichtschrankens angebracht ist. Die Bewegungsübertragung zwischen Auslöser 30 und Reflexionsverhinderungseinrichtung 31 erfolgt durch ein Gestänge 33.

## Patentansprüche

1. Tür mit einer automatischen Einrichtung zum Öffnen und Schließen derselben über einen Auslöser (8, 30) sowie einer Lichtschranke mit einem Lichtstrahl zum Verhindern der Schließbewegung und/oder zum wieder Öffnen derselben, dadurch gekennzeichnet, daß ein über den Auslöser (8, 30) betätigbarer Unterbrecher (3, 21, 24, 27, 31, 101) den Lichtstrahl unterbricht.

2. Türe nach Anspruch 1, dadurch gekennzeichnet, daß der vom Auslöser (8, 30) betätigbare Unterbrecher durch eine Abdeckung (3) eines Reflektors gebildet ist.

3. Türe nach Anspruch 1 oder 2, dadurch gekennzeichnet, daß der vom Auslöser (3) betätigbare Unterbrecher durch einen Reflektor (101), z. B. Spiegel oder Spiegelprisma, gebildet ist.

4. Türe nach Anspruch 1, 2 oder 3, dadurch gekennzeichnet, daß der Auslöser (30) am Türblatt (13) befestigt ist und einen Reflektor (1) mit in Lichtstrahlrichtung vor diesem anordenbaren verschiebbarer oder verdrehbarer Abdeckung (3) aufweist.

5. Türe nach einem der Ansprüche 1 bis 4, dadurch gekennzeichnet, daß der Auslöser (30) in Griffhöhe am Türblatt (13) angeordnet ist und der Unterbrecher (31) im Bereich zwischen Auslöser (30) und dem begangenen Boden angeordnet ist, wobei der Auslöser (30) über ein Gestänge (33) den Unterbrecher betätigt.

6. Türe nach einem der Ansprüche 1 bis 5, dadurch gekennzeichnet, daß die Lichtschranke, wie an sich bekannt, einen Lichtsender und einen Lichtempfänger aufweist, welche gemeinsam am Türkasten in Höhe zwischen der Griffhöhe und dem begangenen Boden angeordnet sind und der betätigbare Reflektor (25) am Türblatt (13) in gleicher Höhe wie der Lichtsender befestigt ist, und der Auslöser (30) gemeinsam mit dem Unterbrecher, insbesondere Umlenkreflektor (25), in Griffhöhe am Türblatt (26) angeordnet und der Empfänger insbesondere in gleicher Höhe angebracht ist.

7. Türe nach einem der Ansprüche 1 bis 6, dadurch gekennzeichnet, daß jede Türe einen Schalter zum getrennten Abschalten der Lichtquelle aufweist.

## Claims

1. Door with an automatic device for opening and closing the same by means of a tripping device (8, 30) and a photoelectric cell with a light beam for preventing the closing movement and/or for reopening the same, characterised in that a breaker (3, 21, 24, 27, 31, 101) which can be actuated by means of the tripping device (8, 30) breaks the beam of light.

2. Door according to claim 1, characterised in that the breaker which can be actuated by the tripping device (8, 30) is formed by a cover (3) of a reflector.

3. Door according to claim 1 or 2, characterised in that the breaker which can be actuated by the tripping device (3) is formed by a reflector (101), e.g. mirror or mirror prism.

4. Door according to claim 1, 2 or 3, characterised in that the tripping device (30) is secured to the door leaf (13) and exhibits a reflector (1) with a movable or rotatable cover (3) which can be disposed in front of the latter in the direction of the beam of light.

5. Door according to one of claims 1 to 4, characterised in that the tripping device (30) is disposed on the door leaf (13) at handle level and the breaker (31) is disposed in the area between the tripping device (30) and the floor, the tripping device (30) actuating the breaker through a linkage (33).

6. Door according to one of claims 1 to 5, characterised in that the photoelectric cell, as known per se, exhibits a light emitter and a light receiver which are disposed together on the door frame at a height between the handle level and the floor and the actuatable reflector (25) is secured on the door leaf (13) at the same height as the light emitter, and the tripping device (30) is disposed together with the breaker, in particular deflecting reflector (25), on the door leaf (26) at handle level, and the receiver in particular is attached at the same height.

7. Door according to one of claims 1 to 6, characterised in that each door exhibits a switch for separately switching off the light source.

## Revendications

1. Porte comprenant un dispositif automatique d'ouverture et de fermeture de la porte en passant par un déclencheur (8,30) ainsi qu'une barrière photoélectrique avec un rayon lumineux pour empêcher le mouvement de fermeture et/ou de réouverture de la porte, caractérisée par le fait qu'un interrupteur (3,21,24,27,31,101) actionnable en passant par le déclencheur (8,30) interrompt le rayon lumineux.

2. Porte suivant revendication 1, caractérisée par le fait que l'interrupteur actionnable par le déclencheur (8,30) est formé par un cache (3) d'un réflecteur.

3. Porte suivant revendication 1 ou 2, caractérisée par le fait que l'interrupteur actionnable par le déclencheur (3) est formé par un réflecteur (101), par exemple un miroir ou un prisme.

4. Porte suivant revendication 1, 2 ou 3, caractérisée par le fait que le déclencheur (30) est fixé au battant de porte (13) et présente un réflecteur (1) avec un cache (3) mobile en translation ou en rotation, susceptible d'être disposé en avant du réflecteur dans la direction du rayon lumineux.

5. Porte suivant l'une des revendications 1 à 4, caractérisée par le fait que le déclencheur (30) est disposé à hauteur de la poignée sur le battant de porte (13) et l'interrupteur (31) est disposé dans la zone comprise entre le déclencheur (30) et le sol de marche, le déclencheur (30) actionnant l'interrupteur en passant par une tringlerie (33).

6. Porte suivant l'une des revendications 1 à 5, caractérisée par le fait que la barrière photoélectrique comprend, de façon connue en soi, un émetteur de lumière et un récepteur de lumière disposés conjointement sur le châssis de porte à une hauteur comprise entre la poignée et le sol de marche et le réflecteur (25) actionnable est fixé sur le battant de porte (13) à la même hauteur que l'émetteur de lumière et le déclencheur (30) est disposé conjointement avec l'interrupteur, en particulier le réflecteur déviateur (25), à hauteur de poignée sur le battant de porte (26) et le récepteur est disposé en particulier à la même hauteur.

7. Porte suivant l'une des revendications 1 à 6, caractérisée par le fait que chaque porte présente un interrupteur électrique pour le débranchement séparé de la source de lumière.
